# DEMANDE DE BREVET EUROPEEN

(11) **EP 4 613 968 A1**
(43) Date de publication de la demande: **10.09.2025**
(21) Numéro de dépôt: 25161221.4
(22) Date de dépôt: 03.03.2025
(51) Int. Cl.: E06B 11/02, E06B 3/48, E06B 3/70

(54) **PORTAIL À UN BATTANT À VANTAUX MULTIPLES**

(30) Priorité: 05.03.2024 BE 202405129
(71) Demandeur: Goessens, Kevin, 7830 Bassilly (BE)
(72) Inventeur: Goessens, Kevin, 7830 Bassilly (BE)
(74) Mandataire: Debled, Thierry

(57) **Abrégé**

La présente invention concerne un portail (1) comprenant au moins un poteau (11), au moins un battant (12), ledit battant (12) étant doté d'une pluralité de vantaux (131, 132) articulés les uns par rapport aux autres par des moyens d'articulation (14) entre les vantaux (131, 132) et des moyens (15) permettant la rotation du battant (12) par rapport au poteau (11), dans lequel le premier vantail (131), situé le plus près du poteau (11), comprend un châssis (16) de vantail définissant un plan du châssis du vantail et une première barre (18) qui relie le bas du châssis (16) près du poteau (11) au haut du châssis (16) près de l'extrémité opposée du vantail (131), suivant une diagonale du châssis (16). Le châssis de l'invention se caractérise par le fait que la première barre (18) est poussante, et qu'une deuxième barre (19) tirante relie le haut du châssis (16) près du poteau (11) au bas du châssis (16) près de l'extrémité opposée du vantail (131), suivant une autre diagonale du châssis (16). Ce portail ne subit aucun gauchissement.

## Description

La présente invention se rapport eau domaine technique des portails et plus particulièrement des portails comprenant au moins un battant avec une pluralité de vantaux articulés les uns par rapport aux autres.

### Indication de l'art antérieur

On connaît des portails comprenant au moins un battant avec une pluralité de vantaux articulés les uns par rapport aux autres. On peut les utiliser lorsque le passage devant pouvoir être fermé par le portail est important, par exemple pour une entrée d'exploitation agricole ou industrielle ou d'un terrain d'habitation et que l'espace disponible ne permet pas d'utiliser un seul vantail. Le passage en question peut alors avoir une dimension comprise entre 4 et 16 mètres. Une solution consiste à utiliser un portail de type coulissant, mais ceci n'est cependant possible que si l'on dispose d'un dégagement suffisant dans l'axe de coulissement pour recevoir le portail en position d'ouverture. Une autre option consiste à diviser les battants du portail en au moins deux vantaux plus petits dont la longueur totale correspond à la distance d'ouverture devant pouvoir être fermée par le portail. Les vantaux sont articulés les uns par rapport aux autres et peuvent être rabattus les uns sur les autres afin d'en réduire l'encombrement en position ouverte. Les vantaux sont articulés les uns par rapport aux autres. Les plus souvent, ils sont articulés en rotation, par exemple au moyen de charnières, paumelles ou gonds.

On préfère rabattre les vantaux sur la face arrière du portail car la face avant est souvent aménagée de fioritures pour des raisons esthétiques et ne permet pas le rabattement des vantaux.

Un vantail unique peut être configuré de manière à résister à la déformation. Le vantail est encadré par un châssis (le ou les bords périphériques qui délimitent la bordure extérieure du vantail) dont l'épaisseur est calculée en conséquence. En revanche, lorsque l'on recourt à une pluralité de vantaux articulés en rotation, au moment de l'ouverture ou de la fermeture, les deux vantaux peuvent former un angle proche de 90°. Dans ce cas, le premier vantail (le plus proche du pilier) est soumis à de très fortes contraintes et peut subir un gauchissement important qui le rend inutilisable par la suite.

On a déjà proposé, par exemple dans le document GB-A-680156 un portail à deux vantaux qui est dit être adapté pour éviter un gauchissement des vantaux. Le portail décrit dans ce document comprend au moins un poteau, au moins un battant, ledit battant étant doté de deux vantaux articulés les uns par rapport aux autres par des moyens d'articulation entre les vantaux, des moyens permettant la rotation du battant par rapport au poteau, dans lequel le premier vantail, situé le plus près du poteau, comprend un châssis de vantail définissant un plan, une barre qui relie le bas du châssis près du poteau au haut du châssis près de l'extrémité opposée du vantail, suivant une diagonale du châssis. La barre est tirante. Un tel vantail ne fournit toutefois pas de résultats satisfaisants et subit un gauchissement très important, en particulier si le deuxième vantail possède une longueur supérieure ou égale à celle du premier vantail. On connaît également du document DE-U1-2020 201 00880 un portail battant repliable qui comprend deux vantaux, un vantail porteur fixé à un pilier et un vantail entraîné articulé au premier. La structure repose sur un mécanisme de repliage intégré, utilisant des charnières, une tige télescopique et des éléments de liaison pivotants, qui permettent un mouvement coordonné des deux vantaux. Un système de vis réglables ajuste les positions des vantaux selon deux axes (X et Y), garantissant une ouverture et une fermeture précises. Lors de l'ouverture, le mécanisme déploie les deux vantaux pour atteindre leur longueur maximale. À la fermeture, le vantail entraîné se replie contre le vantail porteur, réduisant ainsi l'espace requis. La conception utilise des plaques triangulaires pivotantes et des éléments en forme de « crosse de hockey » pour relier et coordonner les mouvements. Une tige télescopique ajustable facilite le réglage initial et compense les variations de dimensions. Le portail est conçu pour pivoter jusqu'à 180° entre les vantaux, permettant une réduction significative de l'encombrement en position ouverte. L'avantage principal est sa compatibilité avec des espaces restreints et son fonctionnement optimisé même dans des conditions hivernales difficiles. Enfin, le document RU-U1-197662 décrit des portails à battants repliables s'ouvrant vers l'extérieur. Ces portails comportent deux vantaux articulés qui, en position ouverte, se replient sous un angle obtus par rapport à leur position fermée, évitant ainsi d'occuper la surface située entre les poteaux. Chaque vantail se compose de deux parties articulées entre elles, permettant à la section extérieure de se replier le long de la section intérieure. Un mécanisme à trois articulations relie les deux parties, assurant un repli fluide des vantaux lors de leur ouverture. Les vantaux sont fixés aux poteaux par des charnières spéciales, et des moteurs intégrés dans des niches des poteaux actionnent leur mouvement. Cette conception minimise l'emprise au sol devant le portail, tout en offrant une ouverture pouvant atteindre 180°. L'objectif de s deux derniers document n'est pas d'éviter le gauchissement, mais de réduire l'encombrement du portail.

Il serait donc souhaitable de pouvoir disposer d'un portail permettant d'ouvrir et de refermer un passage de dimension importante sans pour autant être sujet au gauchissement.

### Exposé de l'invention

Ce problème est résolu suivant l'invention avec un portail comprenant au moins un poteau, au moins un battant, ledit battant étant doté d'une pluralité de vantaux articulés les uns par rapport aux autres par des moyens d'articulation entre les vantaux, des moyens permettant la rotation du battant par rapport au poteau, dans lequel le premier vantail, situé le plus près du poteau, comprend un châssis de vantail définissant un plan, dit plan du châssis du vantail, une première barre qui relie le bas du châssis près du poteau au haut du châssis près de l'extrémité opposée du vantail, suivant une diagonale du châssis. Le portail suivant l'invention se caractérise particulièrement par le fait que la première barre est poussante, et une deuxième barre qui est tirante relie le haut du châssis près du poteau au bas du châssis près de l'extrémité opposée du vantail, suivant une autre diagonale du châssis. L'inventeur a pu tester le portail suivant l'invention et a pu démontrer que même avec des vantaux d'une longueur très importante, les vantaux ne subissent aucune déformation et en particulier, aucun gauchissement, même s'ils sont laissés ouverts à 90° l'un par rapport à l'autre.

On pense que les deux barres poussante et tirante coopèrent pour fournir ce résultat.

Selon un mode de réalisation avantageux, la première barre poussante est attachée au bas du châssis près du poteau par le biais d'une entretoise, déportant l'extrémité de la barre poussante par rapport au plan du châssis. Le déport de l'extrémité de la barre poussante par rapport au plan du châssis permet de gagner en force.

Avantageusement, la deuxième barre qui est tirante est attachée au haut du châssis près du poteau par le biais d'une entretoise, déportant l'extrémité de la barre tirante par rapport au plan châssis. Le déport de l'extrémité de la barre tirante par rapport au plan du châssis permet également de gagner en force. Le déport simultané des extrémités des barres poussantes et tirantes permet de rendre le portail extrêmement résistant à tout gauchissement.

Avantageusement, dans les deux cas, l'entretoise possède une longueur supérieure à 1 cm et de préférence comprise entre 10 cm et 50 cm. La dernière plage de valeur fournissant les résultats les plus intéressants.

Avantageusement, dans les deux cas, l'entretoise se présente sous forme d'une cornière de manière à fournir une résistance importante et une très faible déformation à l'effort.

Selon un autre mode de réalisation, la barre poussante et/ou la barre tirante et le plan du châssis du vantail forment un angle α compris entre 1 et 20°, de préférence compris entre 3 et 10° et de manière particulièrement préférée compris entre 4 et 8°. La dernière plage d'angles fournissant les résultats les plus intéressants.

Selon un autre mode de réalisation, au moins une des deux barres est munie d'un dispositif de réglage de la longueur de la barre. Il peut s'agir par exemple d'un manchon femelle à double filetage placé entre deux moitiés de la barre en question, les extrémités des barres destinées à entrer dans le manchon sont également filetées. Ce mode de réalisation permet un ajustement de la poussée ou de la traction, suivant que le dispositif de réglage de la longueur de la barre est disposé sur la barre poussante ou sur la barre tirante. Bien entendu, on peut équiper à la fois la barre poussante et la barre tirante d'un tel dispositif.

Selon un autre mode de réalisation, au moins un des vantaux comprend un panneau, de préférence un panneau occultant, disposé dans le plan du châssis du vantail. De tels panneaux, en particulier les panneaux occultants offrent une résistance au vent si bien que la structure du portail est soumise à de fortes contraintes. Toutefois, grâce à la présente invention, malgré ces contraintes, le portail ne subit pas de déformation ou de gauchissement.

Les panneaux occultants peuvent être constitués de bois, de métal ou de plastique. De préférence, on mettra en œuvre un matériau d'une densité raisonnable afin d'éviter de créer trop de poids sur les vantaux. Par exemple, pour le bois, on préférera un type de bois avec une densité (bois sec à l'air) inférieure à 3,0, de préférence inférieure à 2,0. Une densité faible pour le bois est parfois associée à des problèmes de durabilité. Ainsi, on préférera un type de bois avec une densité (bois sec à l'air) supérieure à 0,5. Le padouk (Pterocarpus soyauxii) ou l'afrormosia (Pericopsis elata) conviennent particulièrement bien en raison de leurs durabilité associée à une densité raisonnable (respectivement 0,85 et 0,74). On peut également recourir à un panneau occultant métallique. Dans ce dernier cas, l'aluminium est préféré.

Selon un autre mode de réalisation, un élément de retenue attaché au premier vantail retient la barre poussante à une distance prédéterminée du plan du vantail. L'élément de retenue peut être attaché au premier vantail par l'intermédiaire d'un panneau occultant ou sur une barre de renfort disposée sur le vantail. Ce mode de réalisation permet de prévenir la déformation de la barre annulant ainsi la traction ou poussée exercée, même en cas de très fortes contraintes. En particulier, on observe que si le deuxième vantail est particulièrement lourd, la barre peut prendre une forme arquée (forme de banane). Un tel élément de retenue évite ce désagrément. De préférence, l'élément de retenue est disposé le long de la barre poussante, à une distance par rapport à une de ses extrémités comprise entre 1/8 et 7/8 de sa longueur, de manière particulièrement préférée, comprise entre 1/4 et 3/4 de sa longueur. Le maintien de la barre tirante à une distance prédéterminée du plan du vantail n'est pas nécessaire. En effet, le caractère tirant de cette barre lui évite le risque de flexion.

Selon une variante de ce mode de réalisation, la barre poussante est retenue à une distance prédéterminée de plan du châssis vantail par plusieurs éléments de retenue. Ce mode de réalisation conserve les avantages énoncés ci-avant tout en facilitant l'assemblage.

Le portail selon l'invention peut s'utiliser seul ou en duo avec un portail similaire ou différent.

### Brève description des figures

L'invention va maintenant être décrite au moyen des figures qui n'ont d'autre but que celui d'illustrer la présente invention. Ces figures représentent schématiquement :
Fig. 1 Une vue de dessus d'un portail suivant l'invention;
Fig. 2 Une vue de l'arrière du portail de la Fig. 1.
Fig. 3 Une vue de dessus d'un autre portail suivant l'invention;

On a représenté à la Fig. 1 un portail 1 vu du dessus et à la Fig. 2, le même portail vu de l'arrière. Ce portail comprend un poteau ou pilier 11 et un battant 12. La battant représenté ici comprend deux vantaux 131 et 132. Les vantaux 131 et 132 sont articulés l'un par rapport à l'autre grâce à des moyens d'articulation 14, par exemple des gonds, des charnières ou autres moyens permettant de réaliser une liaison pivot. Le portail 1 comprend également des moyens 15 permettant la rotation du battant 12 par rapport au poteau 11. Il peut s'agir par exemple de gonds, de charnières ou tous autres moyens permettant de réaliser une liaison pivot entre le poteau 11 et le premier vantail 131 du battant 12. Le premier vantail 131 qui se trouve le plus près du poteau 11 comprend un châssis 16. On a représenté ici les vantaux 131 et 132 munis chacun d'un panneau occultant 17. On comprend que le panneau occultant peut être présent sur l'un ou l'autre des vantaux ou sur les deux vantaux. On voit une première barre 18 qui relie le bas du châssis 16 près du poteau 11 au haut du châssis 16 près de l'extrémité opposée du vantail 131, suivant une diagonale du châssis 16. Cette barre est poussante. Une deuxième barre 19, tirante celle-ci, relie le haut du châssis 16 près du poteau 11 au bas du châssis 16 près de l'extrémité opposée du vantail 131, suivant une autre diagonale du châssis 16. Les deux barres 18 et 19 coopèrent et permettent de prévenir efficacement tout gauchissement du premier vantail 131 sous le poids du second vantail 132 . En l'occurrence, les deux vantaux 131 et 132 ont chacun une longueur de 8 m. Aucun gauchissement n'a été observé, même lorsque le second vantail 132 forme un angle de 90° par rapport au premier vantail 131.

On a représenté ici la première barre 18 poussante attachée au bas du châssis 16 près du poteau 11 par le biais d'une entretoise 20, déportant l'extrémité de la barre poussante 18 par rapport au plan du châssis 16.

On peut prévoir que la barre, 19 par exemple, soit coupée en deux, par exemple au tiers de sa longueur. Les deux extrémités internes étant chacune filetée. Un manchon doublement fileté relie les deux extrémités internes de la barre 18 ou 19. Ceci permet un ajustement de la poussée ou de la traction, suivant que le dispositif de réglage de la longueur de la barre 18 ou 19 est disposé sur la barre poussante 18 ou sur la barre tirante 19.

On voit également sur la Fig. 1, un élément de retenue 21 attaché au panneau 17 du vantail 131. Cet élément de retenue 21 retient la barre 18 poussante à une distance prédéterminée du plan du châssis du vantail. L'élément de retenue est disposé le long de la barre 18 poussante, à une distance par rapport à une de ses extrémités comprise entre 1/8 et 7/8 de sa longueur, de préférence comprise entre 1/4 et 3/4 de sa longueur.

La Fig. 3 représente un portail similaire à celui de la Fig. 1. La différence est que la barre poussante est maintenue à une distance prédéterminée du plan du châssis du vantail par deux éléments de retenues 21. On voit sur la Fig. 3 que ceux-ci sont décentrés par rapport au vantail et par rapport à la barre.

### Liste des références des dessins :

- 1: Portail
- 11: Poteau
- 12: Battant
- 131: Vantail
- 132: Vantail
- 14: Moyens d'articulation entre les vantaux
- 15: Moyens permettant la rotation du battant par rapport au poteau
- 16: Châssis de vantail
- 17: Panneau de vantail
- 18: Barre poussante
- 19: Barre tirante
- 20: Entretoise
- 21: Elément de retenue

## Revendications

1. Portail (1) comprenant
- au moins un poteau (11)
- au moins un battant (12), ledit battant (12) étant doté d'une pluralité de vantaux (131, 132) articulés les uns par rapport aux autres par des moyens d'articulation (14) entre les vantaux (131, 132),
- des moyens (15) permettant la rotation du battant (12) par rapport au poteau (11), dans lequel
- le premier vantail (131), situé le plus près du poteau (11), comprend
- un châssis (16) de vantail définissant un plan du châssis du vantail,
- une première barre (18) qui relie le bas du châssis (16) près du poteau (11) au haut du châssis (16) près de l'extrémité opposée du vantail (131), suivant une diagonale du châssis (16),
**caractérisé en ce que**
- la première barre (18) est poussante, et
- une deuxième barre (19) tirante relie le haut du châssis (16) près du poteau (11) au bas du châssis (16) près de l'extrémité opposée du vantail (131), suivant une autre diagonale du châssis (16).

2. Portail (1) suivant la revendication précédente dans lequel
la première barre (18) poussante est attachée au bas du châssis (16) près du poteau (11) par le biais d'une entretoise (20), déportant l'extrémité de la barre poussante (18) par rapport au plan du châssis (16).

3. Portail (1) suivant l'une des revendications 1 ou 2 dans lequel
la deuxième barre (19) tirante est attachée au haut du châssis (16) près du poteau (11) par le biais d'une entretoise, déportant l'extrémité de la barre tirante (19) par rapport au plan du châssis (16).

4. Portail (1) suivant l'une des revendications 2 ou 3 dans lequel l'entretoise (20) possède une longueur supérieure à 1 cm.

5. Portail (1) suivant la revendication précédente dans lequel l'entretoise (20) possède une longueur comprise entre 10 cm et 50 cm.

6. Portail (1) suivant l'une quelconque des revendications 2 à 5 dans lequel l'entretoise (20) se présente sous forme d'une cornière.

7. Portail (1) suivant l'une quelconque des revendications 2 à 6 dans lequel la barre (18) poussante et/ou la barre (19) tirante et le plan du châssis (16) du vantail forment un angle α compris entre 1 et 20°.

8. Portail (1) suivant la revendication précédente dans lequel l'angle α est compris entre 3 et 10°.

9. Portail (1) suivant la revendication précédente dans lequel l'angle α est compris entre 4 et 8°.

10. Portail (1) suivant l'une quelconque des revendications précédente dans lequel la barre (18) poussante et/ou la barre (19) tirante est munie d'un dispositif de réglage de la longueur de la barre (18 ou 19).

11. Portail (1) suivant l'une des revendications précédentes dans lequel au moins un des vantaux (131, 132) comprend un panneau (17) disposé dans le plan du châssis (16) du vantail.

12. Portail (1) suivant la revendication précédente dans lequel le panneau (17) est un panneau (17) occultant.

13. Portail (1) suivant l'une quelconque des revendications précédentes, dans lequel un ou plusieurs élément(s) de retenue (21) attaché(s) au vantail (131) retien(nen)t la barre (18) poussante à une distance prédéterminée du plan du châssis vantail.

14. Portail (1) suivant la revendication 13, dépendant de la revendication 10 ou 11, dans lequel au moins un élément de retenue (21) est attaché au panneau (17).

15. Portail (1) suivant la revendication précédente dans lequel dans lequel au moins un élément de retenue est disposé le long de la barre (18) poussante, à une distance par rapport à une de ses extrémités comprise entre 1/8 et 7/8 de sa longueur, de préférence comprise entre 1/4 et 3/4 de sa longueur.
